# FASCICULE DE BREVET EUROPEEN

(11) **EP 0 679 852 B1**
(45) Date de publication et mention de la délivrance du brevet: **27.05.1998**
(21) Numéro de dépôt: 95400930.4
(22) Date de dépôt: 25.04.1995
(51) Int. Cl.: F28D 9/00, F28F 9/00, F25J 5/00

(54) **Dispositif de pressurisation d'un faisceau de plaques, notamment pour un échangeur thermique à plaques**
Einrichtung zur Druckbeaufschlagung eines Plattenstapels, insbesondere für Plattenwärmetauscher
Apparatus for pressurizing a stack of plates, more particularly for a plate-like heat exchanger

(30) Priorité: 29.04.1994 FR 9405270
(43) Date de publication de la demande: 02.11.1995
(73) Titulaire: FRAMATOME, 92400 Courbevoie (FR); PACKINOX, 92084 Paris La Défense (FR)
(72) Inventeur: Sabin, Dominique, F-78580 Herbeville (FR); Levy, William, F-75009 Paris (FR); Martin, Emmanuel, F-78320 Le Mesnil St. Denis (FR)
(74) Mandataire: Lanceplaine, Jean-Claude

(56) Documents cités:
- FR-A- 1 575 395
- FR-A- 2 131 791
- FR-A- 2 471 569
- US-A- 4 167 968

## Description

La présente invention a pour objet un échangeur thermique comportant une enceinte étanche et un faisceau de plaques disposé dans ladite enceinte étanche.

Dans certain domaine d'application comme par exemple la liquéfaction d'un gaz naturel ou synthétique à bas point d'ébullition, on connaît des installations dans lesquelles on obtient, par traversée de générateurs cryogéniques, la condensation du gaz à haute pression et à basse température, puis le sous-refroidissement, à haute pression, du gaz liquéfié et ensuite la détente de celui-ci en flux continu à travers un organe de détente pour recueillir le gaz liquéfié par exemple dans un récipient à basse pression.

Les générateurs cryogéniques sont généralement formés par des faisceaux de tubes bobinés qui ont pour inconvénient d'être de dimensions importantes et d'un coût relativement élevé.

On connaît également des installations qui utilisent des faisceaux de plaques disposés dans une enceinte étanche et comportant un empilement de plaques, parallèles les unes aux autres pour former un premier circuit de circulation du gaz sous pression et un second circuit de circulation d'un liquide sous pression, co-courant au premier circuit.

Pour éviter d'endommager le faisceau de plaques, celui-ci doit être bloqué, soit par une pression extérieure supérieure ou égale à la plus grande pression pouvant existée dans le faisceau de plaques, soit par une pressurisation mécanique telle qu'un assemblage tôles-tirants, soit par une combinaison de ces deux systèmes.

Ainsi, toutes les conditions opératoires, c'est à dire le fonctionnement normal, le démarrage, l'arrêt et les cas exceptionnels de fonctionnement, doivent être envisagés pour garantir la tenue mécanique du faisceau de plaques.

On connaît dans le FR-A-2 471 569 un échangeur thermique comprenant une enceinte étanche, un faisceau de plaques disposé dans l'enceinte étanche, des conduites d'arrivée et de sortie pour former un premier circuit de circulation d'un premier fluide sous pression et un second circuit de circulation d'un second fluide sous pression, le premier fluide étant à une pression supérieure à la pression du second fluide et un dispositif de pressurisation pour alimenter en permanence cette enceinte sous pression.

L'invention a pour but de proposer un dispositif de pressurisation d'un faisceau de plaques qui permet de garantir la tenue mécanique de ce faisceau de plaques dans toutes les conditions de fonctionnement.

L'invention a pour objet un échangeur thermique comportant :
- une enceinte étanche,
- un faisceau de plaques disposé dans l'enceinte étanche et comprenant un collecteur à chacune de ses extrémités et un empilement de plaques métalliques parallèles les unes aux autres pour former deux circuits de circulation respectivement d'un premier fluide et d'un second fluide sous pression, ledit premier fluide étant à une pression supérieure à la pression du second fluide,
- des conduites d'arrivée et de sortie respectivement du premier fluide et du second fluide,
- et un dispositif de pressurisation pour alimenter en permanence cette enceinte sous pression, caractérisé en ce qu'il comprend une première conduite de liaison de l'enceinte avec l'arrivée du premier fluide alimentant en permanence cette enceinte, une seconde conduite de liaison de l'enceinte avec l'arrivée du second fluide alimentant cette enceinte en cas d'arrêt de l'alimentation dudit premier fluide et des organes de commande de l'alimentation de ladite enceinte en second fluide.

Selon des modes particuliers de réalisation de l'invention :
- les organes de commande sont formés, d'une part, par un clapet anti-retour monté sur la première conduite de liaison de l'enceinte avec l'arrivée du premier fluide et, d'autre part, par une vanne pilotée montée sur la seconde conduite de liaison de l'enceinte avec l'arrivée du second fluide,
- la vanne pilotée est réglée pour une ouverture à une pression à l'intérieur de l'enceinte sensiblement inférieure à la pression du second fluide,
- les organes de commande sont formés par une vanne trois voies reliant la première conduite de liaison avec la seconde conduite de liaison et raccordée à l'enceinte par une troisième conduite de liaison,
- la vanne trois voies est réglée pour une fermeture de la première conduite de liaison de l'arrivée du premier fluide et une ouverture de la seconde conduite de liaison de l'arrivée du second fluide à une pression à l'intérieur de l'enceinte sensiblement inférieure à la pression dudit second fluide.
- les organes de commande sont formés, d'une part, par un clapet anti-retour monté sur la première conduite de liaison de l'enceinte avec l'arrivée du premier fluide et, d'autre part, par un disque de rupture monté sur la seconde conduite de liaison de l'enceinte avec l'arrivée du second fluide,
- le premier fluide est formé par un gaz par exemple un gaz naturel ou synthétique à bas point d'ébullition,
- le second fluide est formé par un gaz de refroidissement.

L'invention sera mieux comprise à l'aide de la description qui va suivre, donnée uniquement à titre d'exemple et faite en référence aux dessins annexés, sur lesquels :
- la Fig. 1 est une vue schématique en coupe d'un premier mode de réalisation du système de pressurisation d'un faisceau de plaques, selon l'invention,
- la Fig. 2 est une vue en coupe selon la ligne 2-2 de la Fig. 1,
- la Fig. 3 est une vue schématique en coupe d'un second mode de réalisation du système de pressurisation d'un faisceau de plaques, selon l'invention,
- la Fig. 4 est une vue schématique en coupe d'un troisième mode de réalisation du système de pressurisation d'un faisceau de plaques, selon l'invention.

Sur les Figs. 1 et 2, on a représenté schématiquement un faisceau de plaques 1 notamment pour un échangeur thermique à plaques destiné par exemple à la liquéfaction d'un gaz naturel ou synthétique à bas point d'ébullition.

Ce faisceau de plaques 1 est disposé dans une enceinte étanche 2 et se compose d'une multitude de plaques métalliques 3 empilées et parallèles les unes aux autres.

Comme représenté à la Fig. 2, le faisceau de plaques 1 peut être équipé d'un système de pressurisation mécanique constitué de deux plaques épaisses 4 disposées sur deux côtés opposés du faisceau de plaques 1 et reliées entre elles par des tirants 5.

Les tirants 5 peuvent être équipés de bagues dynamo-élastiques, non représentées, permettant de compenser la dilatation différentielle des tirants 5 et des plaques 3 du faisceau de plaques 1.

Ces plaques 3 forment un premier circuit A et un second circuit B, par exemple co-courant au premier circuit A.

Le faisceau de plaques 1 comporte à chacune de ses extrémités un collecteur, respectivement 6 et 7.

Le collecteur 6 est divisé en deux compartiments 6a et 6b par une cloison 8 et le collecteur 7 est également divisé en deux compartiments 7a et 7b par une cloison 9.

Une conduite 10 d'arrivée d'un premier fluide, comme par exemple un gaz à une pression de 50 bars, débouche dans le compartiment 6a du collecteur 6 et communique par le circuit A avec le compartiment 7a du collecteur 7, dans lequel débouche une conduite 11 de sortie du premier fluide refroidi, c'est à dire du gaz liquéfié après son passage dans le faisceau de plaques 1.

La conduite 11 est reliée à un récipient basse pression, non représenté pour recueillir le gaz liquéfié.

D'autre part, une conduite 12 d'arrivée d'un second fluide, comme par exemple un fluide de refroidissement en phase gazeuse à une pression de 48 bars, débouche dans le compartiment 6b du collecteur 6 et communique par le circuit B avec le compartiment 7b du collecteur 7 dans lequel débouche une conduite 13 de sortie du liquide de refroidissement après son passage dans le faisceau de plaques 1.

Pour garantir la tenue mécanique du faisceau de plaques 1 dans toutes les conditions opératoires c'est à dire pendant le fonctionnement normal, le démarrage, l'arrêt et les cas exceptionnels de fonctionnement, le faisceau de plaques 1 est équipé d'un dispositif de pressurisation actif ou passif.

Dans ce qui suit, la description sera faite en utilisant comme premier fluide un gaz à traiter et comme second fluide un gaz de refroidissement, d'autres fluides pouvant bien évidemment être utilisés.

Ce dispositif de pressurisation comprend une première conduite 15 de liaison de l'enceinte 2 avec la conduite 10 d'arrivée de gaz, alimentant en permanence cette enceinte 2 en gaz à traiter sous pression et une seconde conduite 16 de liaison de l'enceinte 2 avec la conduite 12 d'arrivée de gaz de refroidissement, alimentant cette enceinte 2 en gaz de refroidissement en cas d'arrêt de l'alimentation en gaz à traiter.

Le dispositif de pressurisation comporte également des organes 20 de commande de l'alimentation de l'enceinte 2 en gaz de refroidissement dans le cas d'un arrêt de l'alimentation en gaz à traiter de ladite enceinte 2.

Selon un premier mode de réalisation représenté à la Fig. 1, les organes 20 de commande de l'alimentation de l'enceinte 2 en gaz de refroidissement sont formés, d'une part, par un clapet anti-retour 21 monté sur la première conduite 15 de liaison de l'enceinte 2 avec la conduite 10 d'arrivée de gaz à traiter et, d'autre part, par une vanne pilotée 22 montée sur la seconde conduite 16 de liaison de l'enceinte 2 avec la conduite 12 d'arrivée de gaz de refroidissement.

La vanne pilotée 22 est réglée pour une ouverture à une pression à l'intérieur de l'enceinte sensiblement inférieure à la pression du liquide de refroidissement, par exemple à une pression inférieure de 1 bar à la pression dudit liquide de refroidissement.

En fonctionnement normal, la vanne pilotée 22 est fermée et la pressurisation du faisceau de plaques 1 est réalisée par une alimentation de l'intérieur de l'enceinte 2 en gaz à traiter à une pression d'environ 50 bars au moyen de la conduite 15 et du clapet anti-retour 21.

En cas d'arrêt de l'alimentation en gaz à traiter, la vanne pilotée 22, par la mesure de la différentielle de pression entre l'intérieur de l'enceinte 2 et l'alimentation en gaz de refroidissement, s'ouvre pour assurer la pressurisation du faisceau de plaques 1 en alimentant l'enceinte 2 en gaz de refroidissement par la conduite 16.

Selon un second mode de réalisation représenté à la Fig. 3, les organes 20 de commande sont formés par une vanne trois voies 23 reliant la première conduite de liaison 15 avec la seconde conduite de liaison 16 et raccordée à l'enceinte 2 par une troisième conduite de liaison 17.

La vanne trois voies 23 est réglée pour une fermeture de la première conduite de liaison 15 de l'arrivée du gaz à traiter et une ouverture de la seconde conduite de liaison 16 de l'arrivée du gaz de refroidissement à une pression à l'intérieur de l'enceinte 2 sensiblement inférieure à la pression dudit liquide de refroidissement.

En fonctionnement normal, la vanne trois voies 23 met en communication l'intérieur de l'enceinte 2 avec la conduite 10 d'arrivée de gaz à traiter sous pression par l'intermédiaire des conduites de liaison 15 et 17.

La vanne trois voies 23 obture la conduite de liaison 16 reliée à la conduite 12 d'arrivée de gaz de refroidissement.

En cas d'arrêt de l'alimentation en gaz à traiter, la vanne trois voies 23 ferme la conduite 15 et ouvre la conduite 16 pour alimenter l'intérieur de l'enceinte 2 en gaz de refroidissement par l'intermédiaire de la conduite 17.

Selon un troisième mode de réalisation représenté à la Fig. 4, les organes 20 de commande sont formés, d'une part, par un clapet anti-retour 21 monté sur la première conduite 15 de liaison de l'enceinte 2 avec la conduite 10 d'arrivée de gaz à traiter sous pression et, d'autre part, par un disque de rupture 24 monté sur une seconde conduite 16 de liaison de l'enceinte 2 avec la conduite 12 d'arrivée du gaz de refroidissement.

En cas d'arrêt de l'alimentation de l'intérieur de l'enceinte 2 en gaz à traiter sous pression par la conduite 15, le disque de rupture 24 s'ouvre et assure l'alimentation de l'intérieur de ladite enceinte 2 en gaz de refroidissement par l'intermédiaire de la conduite 16.

Le dispositif de pressurisation selon l'invention permet, par des moyens simples et fiables, de garantir la tenue mécanique du faisceau de plaques dans toutes les conditions de fonctionnement.

Le dispositif de pressurisation selon l'invention peut être utilisé aussi bien pour des échangeurs thermiques à plaques destinés à refroidir ou à réchauffer un fluide et comportant un faisceau de plaques à circulation des fluides co-courants ou à contre-courants ou à courants croisés.

## Revendications

1. Echangeur thermique comportant :
- une enceinte (2) étanche,
- un faisceau de plaques (1) disposé dans l'enceinte (2) étanche et comprenant un collecteur (6, 7) à chacune de ses extrémités et un empilement de plaques métalliques (3) parallèles les unes aux autres pour former deux circuits A et B de circulation respectivement d'un premier fluide et d'un second fluide sous pression, ledit premier fluide étant à une pression supérieure à la pression du second fluide,
- des conduites d'arrivée (10, 12) et de sortie (11, 13) respectivement du premier fluide et du second fluide,
- et un dispositif de pressurisation pour alimenter en permanence cette enceinte sous pression, caractérisé en ce qu'il comprend une première conduite (15) de liaison de l'enceinte (2) avec l'arrivée (10) du premier fluide alimentant en permanence cette enceinte (2), une seconde conduite (16) de liaison de l'enceinte (2) avec l'arrivée (12) du second fluide alimentant cette enceinte (2) en cas d'arrêt de l'alimentation dudit premier fluide et des organes (20) de commande de l'alimentation de ladite enceinte (2) en second fluide.

2. Echangeur thermique selon la revendication 1, caractérisé en ce que les organes (20) de commande sont formés, d'une part, par un clapet anti-retour (21) monté sur la première conduite (15) de liaison de l'enceinte (2) avec l'arrivée (10) du premier fluide et, d'autre part, par une vanne pilotée (22) montée sur la seconde conduite (16) de liaison de l'enceinte (2) avec l'arrivée (12) du second fluide.

3. Echangeur thermique selon la revendication 2, caractérisé en ce que la vanne pilotée (22) est réglée pour une ouverture et une pression à l'intérieur de l'enceinte (2) sensiblement inférieure à la pression du second fluide.

4. Echangeur thermique selon la revendication 1, caractérisé en ce que les organes (20) de commande sont formés par une vanne trois voies (22) reliant la première conduite (15) de liaison avec la seconde conduite (16) de liaison et raccordée à l'enceinte (2) par une troisième conduite (17) de liaison.

5. Echangeur thermique selon la revendication 4, caractérisé en ce que la vanne trois voies (23) est réglée pour une fermeture de la première conduite (15) de liaison de l'arrivée du premier fluide et une ouverture de la seconde conduite (16) de liaison de l'arrivée du second fluide à une pression à l'intérieur de l'enceinte (2) sensiblement inférieure à la pression dudit second fluide.

6. Echangeur thermique selon la revendication 1, caractérisé en ce que les organes (20) de commande sont formés, d'une part, par un clapet anti-retour (21) monté sur la première conduite (15) de liaison de l'enceinte (2) avec l'arrivée (10) du premier fluide et, d'autre part, par un disque de rupture (24) monté sur la seconde conduite (16) de liaison de l'enceinte (2) avec l'arrivée (12) du second fluide.

7. Echangeur thermique selon l'une quelconque des revendications précédentes, caractérisé en ce que le premier fluide est formé par un gaz par exemple un gaz naturel ou synthétique à bas point d'ébullition.

8. Echangeur thermique selon l'une quelconque des revendications 1 à 6, caractérisé en ce que le second fluide est formé par un gaz de refroidissement.

## Patentansprüche

1. Wärmetauscher, der aufweist:
- einen dichten Behälter (2),
- einen Plattensatz (1), der im dichten Behälter (2) angeordnet ist und einen Kollektor (6, 7) an jedem seiner Enden und einen Stapel von zueinander parallelen Metallplatten (3) aufweist, um zwei Kreisläufe zu bilden, einen für ein erstes unter Druck stehendes Fluid und einen für ein zweites unter Druck stehendes Fluid, wobei das erste Fluid unter einem höheren Druck steht als das zweite Fluid,
- Zufuhr- (10, 12) und Abfuhrleitungen (11, 13) für das erste bzw. das zweite Fluid,
- und eine Vorrichtung zur Druckbeaufschlagung, um diesen unter Druck stehenden Behälter permanent zu speisen, dadurch gekennzeichnet, daß er eine erste Leitung zur Verbindung des Behälters mit der Zufuhr des ersten Fluids, die diesen Behälter permanent speist, eine zweite Leitung zur Verbindung des Behälters mit der Zufuhr des zweiten Fluids, die diesen Behälter im Fall einer Unterbrechung der Versorgung mit dem ersten Fluid speist, und Steuerorgane für die Versorgung dieses Behälters mit dem zweiten Fluid aufweist.

2. Wärmetauscher nach Anspruch 1, dadurch gekennzeichnet, daß die Steuerorgane einerseits von einem Rückschlagventil, das auf die erste Leitung zur Verbindung des Behälters mit der Zufuhr des ersten Fluids montiert ist, und andererseits von einem gesteuerten Ventil gebildet werden, das auf die zweite Leitung zur Verbindung des Behälters mit der Zufuhr des zweiten Fluids montiert ist.

3. Wärmetauscher nach Anspruch 1, dadurch gekennzeichnet, daß das gesteuerte Ventil so geregelt wird, daß es sich öffnet, wenn der Druck im Inneren des Behälters wesentlich niedriger ist als der Druck des zweiten Fluids.

4. Wärmetauscher nach Anspruch 1, dadurch gekennzeichnet, daß die Steuerorgane von einem Dreiwegventil gebildet werden, das die erste Verbindungsleitung mit der zweiten Verbindungsleitung verbindet und an den Behälter über eine dritte Verbindungsleitung angeschlossen ist.

5. Wärmetauscher nach Anspruch 4, dadurch gekennzeichnet, daß das Dreiwegventil so eingestellt ist, daß bei einem Druck im Inneren des Behälters, der wesentlich niedriger liegt als der Druck des zweiten Fluids, die erste Verbindungsleitung der Zufuhr des ersten Fluids geschlossen und die zweite Verbindungsleitung der Zufuhr des zweiten Fluids geöffnet wird.

6. Wärmetauscher nach Anspruch 1, dadurch gekennzeichnet, daß die Steuerorgane einerseits von einem Rückschlagventil, das auf die erste Leitung zur Verbindung des Behälters mit der Zufuhr des ersten Fluids montiert ist, und andererseits von einer Reißscheibe gebildet werden, die auf die zweite Leitung zur Verbindung des Behälters mit der Zufuhr des zweiten Fluids montiert ist.

7. Wärmetauscher nach einem beliebigen der vorhergehenden Ansprüche, dadurch gekennzeichnet, daß das erste Fluid von einem Gas gebildet wird, zum Beispiel einem Erdgas oder einem synthetischen Gas mit niedrigem Siedepunkt.

8. Wärmetauscher nach einem beliebigen der Ansprüche 1 bis 6, dadurch gekennzeichnet, daß das zweite Fluid von einem Kühlgas gebildet wird.

## Claims

1. Heat exchanger comprising:
- a sealed enclosure (2),
- a bundle of plates (1) disposed inside the sealed enclosure (2) and comprising a collector (6, 7) at each of its ends and a stack of metal plates (3) parallel with each other in order to form two circuits A and B for the circulation of a first fluid and of a second fluid under pressure respectively, the said first fluid being at a higher pressure than the second fluid,
- inlet pipes (10, 12) and outlet pipes (11, 13) for the first fluid and for the second fluid respectively,
- and a pressurisation device to feed this enclosure permanently under pressure, characterised in that it comprises a first pipe (15) for connecting the enclosure (2) with the inlet (10) of the first fluid continuously feeding this enclosure (2), a second pipe (16) for connecting the enclosure (2) with the inlet (12) of the second fluid feeding this enclosure (2) in the case of a stoppage of the feeding of the said first fluid and devices (20) for controlling the feeding of the said enclosure (2) with the second fluid.

2. Heat exchanger according to Claim 1 characterised in that the control devices (20) are formed, on the one hand, by a non-return valve (21) fitted on the first pipe (15) for connecting the enclosure (2) with the inlet (10) of the first fluid and, on the other hand, by a controlled valve (22) fitted on the second pipe (16) connecting the enclosure (2) with the inlet (12) of the second fluid.

3. Heat exchanger according to Claim 2, characterised in that the controlled valve (22) is adjusted to open at a pressure inside the enclosure (2) substantially below the pressure of the second fluid.

4. Heat exchanger according to Claim 1, characterised in that the control devices (20) are formed by a three-way valve (22) connecting the first connecting pipe (15) with the second connecting pipe (16) and connected to the enclosure (2) by a third connecting pipe (17).

5. Heat exchanger according to Claim 4, characterised in that the three-way valve (23) is adjusted to close the first connecting pipe (15) of the inlet of the first fluid and to open the second connecting pipe (16) of the inlet of the second fluid at a pressure inside the enclosure (2) substantially below the pressure of the said second fluid.

6. Heat exchanger according to Claim 1, characterised in that the control devices (20) are formed, on the one hand, by a non-return valve (21) fitted on the pipe (15) connecting the enclosure (2) with the inlet (10) of the first fluid and, on the other hand, by a burst disk (24) fitted on the second pipe (16) connecting the enclosure (2) with the inlet (12) of the second fluid.

7. Heat exchanger according to any one of the preceding claims, characterised in that the first fluid is formed by a gas, for example a natural or synthetic gas with a low boiling point.

8. Heat exchanger according to any one of Claims 1 to 6, characterised in that the second fluid is formed by a cooling gas.
